# DEMANDE DE BREVET EUROPEEN

(11) **EP 4 706 618 A1**
(43) Date de publication de la demande: **11.03.2026**
(21) Numéro de dépôt: 25197063.8
(22) Date de dépôt: 20.08.2025
(51) Int. Cl.: A61G 5/14, A61G 5/12

(54) **FAUTEUIL VERTICALISATEUR**

(30) Priorité: 06.09.2024 FR 2409496
(71) Demandeur: BA HEALTHCARE, 35740 Pace (FR)
(72) Inventeur: AUTREL, Nicolas, 35520 Melesse (FR); RUMIAC, Olivia, 35230 Noyal-Châtillon-sur-Seiche (FR); BEAULIEU, Yves, 22700 Perros (FR); LETOUZÉ, Maxime, 35510 Cesson-Sevigné (FR); GUERRANT, Maxime, 35000 Rennes (FR)
(74) Mandataire: Plasseraud IP

(57) **Abrégé**

Fauteuil verticalisateur (10) pour un utilisateur (20) préférentiellement en situation de handicap, le fauteuil comprenant une assise (12), un dossier (14), et un repose-pied (16). Un mécanisme de mise en mouvement de l'assise (15) est adapté à bouger l'assise entre une première position correspondant à une position «assis» et une deuxième position correspondant à une position «assis-debout». Le repose-pied est mobile selon un axe horizontal H tout en étant mécaniquement indépendant du mouvement de l'assise. Une cinématique coordonnée de l'assise et du repose pied étant telle que le centre de gravité de l'utilisateur se déplace sur une ligne suivant un axe vertical V..

## Description

### Domaine technique

La présente divulgation relève du domaine des fauteuils verticalisateurs, c'est à dire les fauteuils permettant de passer d'une position «assis» à une position au moins «assis-debout», particulièrement à destination des personnes à mobilité réduite et aux personnes en situation de handicap.

### Technique antérieure

Les personnes en situation de handicap qui utilisent des fauteuils roulants souffrent de problèmes physiologiques du fait de rester dans une position «assis» sur un temps prolongé. De plus, ils pâtissent de ne pas être à la même hauteur que les valides dans les interactions de tous les jours.

Pour remédier à ces problèmes, des fauteuils verticalisateurs sont apparus. Ils sont articulés pour passer d'une position «assis» à une position «assis-debout» ou à une position «debout». Dans la position «assis», le torse de l'utilisateur est à environ 90 degrés de ses cuisses. Dans la position verticale, le torse de l'utilisateur est à environ 180 degrés de ses cuisses. Dans la position «assis-debout», l'utilisateur n'est pas complétement vertical, et son torse est à un angle entre environ 90 degrés et environ 180 degrés. Selon un mode de réalisation, la position «assis-debout» présente un angle de torse d'environ 135 degrés avec ses cuisses. Les positions «assis» et «assis-debout» peuvent être optimisées pour chaque utilisateur.

Les bénéfices apportés par une verticalisation peuvent être les suivants : par la mise en charge des os, elle permet une meilleure croissance et d'éviter l'ostéoporose, elle permet également d'améliorer la circulation sanguine, le transit, le vidage de la vessie et prévient donc les infections urinaires. Enfin, la verticalisation évite les déformations du squelette.

Cependant, le processus de verticalisation peut souvent être inconfortable pour l'utilisateur du fait d'un déplacement du corps souvent non naturel.

### Résumé

La présente divulgation vient améliorer la situation.

Il est proposé un fauteuil verticalisateur pour un utilisateur préférentiellement en situation de handicap. Le fauteuil comprend une assise, un dossier, un repose-pied; et un mécanisme de mise en mouvement de l'assise adapté à bouger l'assise entre une première position correspondant à une position «assis» et une deuxième position correspondant à une position «assis-debout». Le repose-pied est mobile selon un axe horizontal H tout en étant mécaniquement indépendant du mouvement de l'assise. Une cinématique coordonnée de l'assise et du repose pied étant telle que le centre de gravité de l'utilisateur se déplace sur une ligne suivant un axe vertical V.

Les caractéristiques exposées dans les paragraphes suivants peuvent, optionnellement, être mises en œuvre, indépendamment les unes des autres ou en combinaison les unes avec les autres :
- dans la première position un angle *αc*t entre la colonne vertébrale de l'utilisateur en position rectiligne et une ligne Lp joignant l'articulation des hanches à l'articulation des genoux de l'utilisateur est compris entre 85 et 100 degrés, dans la deuxième position l' angle *αc*t est compris entre 130 et 140 degrés.
- le mécanisme de mise en mouvement de l'assise est adapté à déplacer l'assise selon une selon une ligne de course Co rectiligne ayant un angle *α*₁ fixe par rapport à l'axe vertical V, l'angle *α*₁ étant compris préférentiellement entre 8 et 3 degrés, et plus préférentiellement 5 degrés.
- le fauteuil comprend de plus un mécanisme de mise en mouvement du repose-pied pour déplacer le repose-pied suivant l'axe horizontal.
- le mécanisme de mise en mouvement du repose-pied est adapté à déplacer le repose-pied suivant une cinématique dépendante d'une position de l'assise.
- la cinématique est de forme parabolique.
- le mécanisme de mise en mouvement du repose-pied est adapté à déplacer le repose-pied suivant la cinématique suivante : $d = {L}_{c} \times cos \left({α}_{ci}\right) - \sqrt{{{L}_{c}}^{2} - {\left(\sqrt{{c}^{2} - {\left(c\times sin\left({α}_{l}\right)\right)}^{2}}+\left({L}_{c}\times cos\left({α}_{ci}\right)-c\times sin\left({α}_{l}\right)\right)\times tan\left({α}_{ci}\right)\right)}^{2}} - c \times sin \left({α}_{l}\right)$ où d est une distance du repose-pied suivant l'axe horizontal H entre une position du repose-pied lorsque l'assise est dans la première position et une position du repose-pied à un instant t lorsque l'assise est entre la première position et la deuxième position, *Lc* la longueur des cuisses de l'utilisateur, *α*l l'angle de la ligne de course Co de l'assise par rapport à l'axe vertical V, *α*ci est un angle initial des cuisses de l'utilisateur par rapport à l'axe horizontal H, et c est la distance le long de la ligne de course Co entre une position de l'articulation de la hanche dans la première position de l'assise et une position de l'articulation de la hanche à l'instant t entre la première position et la deuxième position de l'assise.
- lorsque l'assise passe de la première à la deuxième position, le repose-pied a une orientation fixe et identique à tout instant, et l'orientation fixe du repose-pied est préférentiellement à un angle αrp de 10 degrés par rapport à l'axe horizontal.
- le repose-pied et/ou l'assise est libre de pivoter autour d'un axe transverse T à l'axe horizontal et à l'axe vertical V.
- la cinématique coordonnée de l'assise et du repose pied est adaptée à déplacer les chevilles et les genoux de l'utilisateur selon des lignes horizontales.
- la cinématique coordonnée de l'assise et du repose pied est adaptée à maintenir un bas de jambe de l'utilisateur à un angle αbdj fixe avec l'axe horizontal H.
- le repose-pied est monté sur au moins un rail, et en l'absence de l'utilisateur, le repose-pied est libre de déplacement suivant l'axe horizontal de telle sorte que lorsque l'utilisateur est assis dans le fauteuil avec les pieds dans le repose-pied et que l'assise est mise en mouvement par le mécanisme de mise en mouvement de l'assise, le mouvement du repose-pied suivant l'axe horizontal est passivement transmis par le corps de l'utilisateur.
- lorsque l'assise est mise en mouvement par le mécanisme de mise en mouvement de l'assise, l'assise reste fixe dans un plan horizontal.
- le dossier est fixe par rapport à l'assise.
- le fauteuil est un gyropode

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre un fauteuil verticalisateur avec l'utilisateur en position assis selon un mode de réalisation.
**Fig. 2**
   [Fig. 2] montre le fauteuil verticalisateur de la figure 1 avec l'utilisateur en position «assis-debout».
**Fig. 3**
   [Fig. 3] montre une cinématique du corps d'un utilisateur du fauteuil des figures 1 et 2, les figures 1 et 2 étant superposées sur la figure 3.
**Fig. 4**
   [Fig. 4] montre une position d'un torse de l'utilisateur lorsque le fauteuil est dans la position «assis-debout» ainsi que des angles de référence associés.
**Fig. 5**
   [Fig. 5] montre une position des pieds de l'utilisateur lorsque le fauteuil est dans la position «assis» ainsi que des angles de référence associés.
**Fig. 6**
   [Fig. 6] montre un graphe de relation cinématique entre le repose-pied et l'assise du fauteuil.
**Fig. 7**
   [Fig. 7] montre diverses positions de l'utilisation enter la position «assis» (gauche) et la position «assis-debout» (droite).
**Fig. 8**
   [Fig. 8] montre le repose-pied du fauteuil selon un mode de réalisation.
**Fig. 9**
   [Fig. 9] montre l'assise du fauteuil selon un mode de réalisation.

### Description des modes de réalisation

Il est maintenant fait référence aux figures 1 et 2 qui montrent un **fauteuil verticalisateur 10** dans les positions «assis» et «assis-debout» respectivement, selon un mode de réalisation. Dans la position «assis» du fauteuil 10, l'utilisateur 20 est assis et un **torse 22** de **l'utilisateur 20** (plus précisément la **colonne vertébrale 25** en position rectiligne) est à un **angle αct** compris entre 85 et 100 degrés par rapport à ses **cuisses 24** (plus précisément une **ligne Lp** joignant **l'articulation des hanches 27** à **l'articulation des genoux 23**). La figure 1 illustre une position «assis» normale de l'utilisateur 20 dans la position «assis» du fauteuil 10. Dans la position «assis-debout» du fauteuil 10, l'utilisateur 20 est presque debout (i.e. presque en position verticale), avec le torse 22 de l'utilisateur 20 est à l'angle αct compris entre 130 et 140 degrés par rapport à ses cuisses 24, de préférence à 135 degrés.

Le fauteuil verticalisateur 10 peut être un fauteuil roulant ou bien un fauteuil fixe. Dans le cas où le fauteuil est roulant, il peut être motorisé ou manuel. Selon un mode de réalisation, le fauteuil 10 est un gyropode. Dans le cas d'un gyropode, la position du centre de gravité de l'utilisateur est utilisée pour manier le fauteuil.

Le fauteuil 10 inclut un **châssis 11** supportant une **assise 12** adaptée à recevoir les fesses et dans certains cas les cuisses 24 de l'utilisateur 20, un **dossier 14** sur lequel l'utilisateur 20 peut s'adosser et un **repose-pied 16** qui reçoit les pieds de l'utilisateur 20. Un **mécanisme 15 de mise en mouvement de l'assise** permet de lever l'assise 12 afin de passer le fauteuil 10 de la position «assis» à la position assis-debout, et inversement.

Pour assurer la verticalisation du fauteuil 10 (c'est-à-dire le mouvement vers la position « assis-debout »), l'assise 12 (et donc les hanches de l'utilisateur) suit une **ligne de course Co** rectiligne ayant un **angle fixe *α*ₗ** par rapport à un **axe vertical V.** Selon un mode de réalisation, l'angle *α*ₗ est compris entre 8 et 3 degrés, préférentiellement 5 degrés. En adoptant une ligne de course Co non strictement verticale, une ergonomie de l'utilisateur 20 est préservée lors de la verticalisation.

Le mécanisme de mise en mouvement 15 de l'assise 12 peut permettre de positionner l'utilisateur 20 dans n'importe quelle position intermédiaire aux positions extrêmes «assis» et «assis-debout», suivant la ligne de course Co.

Selon un mode de réalisation, le mécanisme de mise en mouvement de l'assise 15 comprend un vérin, comme un vérin hydraulique ou pneumatique pour assurer le ligne de course Co rectiligne. Le mécanisme de mise en mouvement de l'assise 15 peut être contrôlé par l'utilisateur 20 pour l'actuation et l'arrêt suivant les besoins de l'utilisateur 20.

Le repose-pied 16 est mobile par rapport à l'assise 12 selon un **axe horizontal H.** Même si le repose-pied 16 bouge entre les positions «assis» et assis-debout du fauteuil 10, le mouvement du repose-pied 16 est mécaniquement indépendant de celui de l'assise 12, et reste suivant l'axe horizontal H.

Les axes vertical V et horizontal H sont les axes naturels définis lorsque le fauteuil 10 est en position normale au sol.

Selon un mode de réalisation, le repose-pied 16 est libre de déplacement suivant l'axe horizontal H. Par exemple, le repose-pied 16 est monté sur un (ou des) **rail 17** disposés le long de l'axe horizontal H, et est libre de contraintes suivant cet axe, en l'absence de la présence de l'utilisateur 20. C'est-à-dire que lorsque l'utilisateur 20 n'est pas installé dans le fauteuil 10, le repose-pied 16 peut se déplacer librement le long de l'axe horizontal H. Par contre, lorsque l'utilisateur 20 est installé dans le fauteuil 10, ses **pieds 28** sont dans le repose-pied 16, de sorte que lorsque l'assise 12 est déplacée par le mécanisme de mise en mouvement de l'assise 15, le corps de l'utilisateur 20 transmets ce mouvement passivement via par les jambes de l'utilisateur 20. Ainsi, lorsque l'assise 12 remonte, le repose-pied 16 se déplace vers l'arrière suivant l'axe horizontal H passivement par le corps de l'utilisateur 20.

Selon un autre mode de réalisation, le repose-pied 16 a un mouvement suivant l'axe horizontal H contrôlé par un **mécanisme de mise en mouvement du repose-pied.** Le mécanisme de mise en mouvement active du repose-pied est indépendant du mécanisme de mise en mouvement de l'assise.

Selon un mode de réalisation, l'utilisateur 20 contrôle lui-même la cinématique du repose-pied 16. Par exemple, lorsqu'il veut ajuster une position du repose-pied 16 une fois qu'il a ajusté l'assise 12.

Que le repose-pied 16 ait un mouvement contrôlé activement ou passivement, il se déplace suivant l'axe horizontal H en direction de l'assise 12 lors de la verticalisation et en direction opposée de l'assise 12 lors du passage de la position assis-debout à la position assis. Comme indiqué précédemment, l'assise 12 suit un mouvement une ligne de course Co rectiligne ayant un angle fixe *α*l par rapport à l'axe vertical V. Il est à noter que lorsqu'on parle de position ou déplacement de l'assise suivant la ligne de course Co , on entend la position de l'articulation de la hanche. Ainsi, si l'on décompose cette ligne de course, elle a une composant verticale et une composante horizontale. Lors de la verticalisation, le repose-pied 16 et la composante horizontale de la ligne de course Co de 12 se déplacent de façon à se rapprocher horizontalement. Inversement, lors du passage de la position assis-debout à la position assis, le repose pieds 16 et la composante horizontale de la ligne de course Co de l'assise 12 se déplacent de façon à s'éloigner l'un de l'autre horizontalement. Ce déplacement coordonné de l'assise 12 et du repose-pied 16 contribue à ce que le centre de gravité de l'utilisateur se déplace selon une ligne verticale lors de la verticalisation et inversement. Ce déplacement du centre de gravité selon une ligne verticale est particulièrement avantageux lorsque le fauteuil est un gyropode puisqu'il évite des mouvements incontrôlés du fauteuil lors de sa verticalisation et passage de la position assis-debout à la position assis.

Selon un mode de réalisation, le mécanisme de mise en mouvement du repose-pied est programmé pour bouger le repose-pied 16 selon une cinématique qui dépend de celle de l'assise 12 afin de garder une position anatomique optimale pour l'utilisateur 20. Le mécanisme de mise en mouvement du repose-pied 16 fournit un déplacement du repose-pied mécaniquement indépendant de celui de l'assise même si la cinématique peut dépendre de celle de l'assise 12. Le repose-pied 16 et l'assise 12 ont un mouvement coordonné, mais il se pourrait que pour certaines parties du mouvement telles que le début ou la fin du mouvement, seulement l'assise 12 ou seulement le repose-pied 16 se déplace.

Selon un mode de réalisation, la cinématique du repose-pied 16 est une fonction pure du déplacement de l'assise 12. Selon un mode de réalisation, cette cinématique est une parabole. Selon un mode de réalisation, la dépendance de la cinématique du repose-pied 16 au déplacement de l'assise 12 peut prendre en compte des données physiologiques de l'utilisateur et/ou l'angle de la ligne de course Co de l'assise 12.

Selon un mode de réalisation et tel qu'illustré à la **figure 6****,** la cinématique du repose-pied 16 est la suivante : $d = {L}_{c} \times cos \left({α}_{ci}\right) - \sqrt{{{L}_{c}}^{2} - {\left(\sqrt{{c}^{2} - {\left(c\times sin\left({α}_{l}\right)\right)}^{2}}+\left({L}_{c}\times cos\left({α}_{ci}\right)-c\times sin\left({α}_{l}\right)\right)\times tan\left({α}_{ci}\right)\right)}^{2}} - c \times sin \left({α}_{l}\right)$ où ***d* est une distance** du repose-pied 16 suivant l'axe horizontal H entre une position du repose-pied lorsque l'utilisateur 20 est en position «assis» et une position du repose-pied à un instant t entre la position «assis» et la position «assis-debout», ***Lc* la longueur des cuisses 24** de l'utilisateur 20, ***α*l l'angle de la ligne de course Co** de l'assise 12par rapport à l'axe vertical V, ***α*ci est un angle initial** des cuisses 24 de l'utilisateur 20 par rapport à l'axe horizontal H, et **c** est la **distance le long de la ligne de course Co** entre une position de l'articulation de la hanche 27 en position «assis» et une position de l'articulation de la hanche 27 à l'instant t entre la position «assis» et la position «assis-debout». La distance d varie en fonction de la distance c, qui elle varie dans le temps lorsque l'on passe de la position «assis» à la position assis-debout et inversement. Les données physiologiques comme la longueur des cuises ou les angles de membres peuvent être adaptées à chaque utilisateur ou peuvent être prises sur des moyennes observées.

Le déplacement particulier ci-dessus peut être particulièrement avantageux car il respecte les articulations de l'utilisateur. Le degré de rotation du genou et des hanches l'un par rapport à l'autre assurent un déplacement en douceur du corps entre les positions assis-debout et assis.

Selon un mode de réalisation, que le mouvement du repose-pied 16 soit libre ou contrôlé suivant l'axe horizontal H, le repose-pied 16 a une orientation fixe (**angle** αrp) et identique à tout instant. L'orientation fixe du repose-pied 16 est préférentiellement à un angle *α*rp compris entre 0 et 15 degrés, préférentiellement à 10 degrés par rapport à l'axe horizontal H. Selon un mode de réalisation, et tel qu'illustré à la **figure 5****,** un **angle *α*pt** formé par les pieds 28 et les tibias 26 de l'utilisateur 20 est à 90 degrés. Cet angle peut alors être constant lors de la verticalisation et lors du passage de la position assis-debout à la position assis. Garder cet angle constant peut être particulièrement intéressant pour les patients tétraplégiques puisqu'il permet à la cheville 21, **bas de jambe 19** et genoux 23 d'être fixes.

Ainsi, il est préféré une cinématique qui permet à la cheville 21 et aux genoux 23 d'évoluer selon des lignes horizontales parallèles avec le bas de jambe 19 à une inclinaison constante durant la verticalisation (angle αbdj entre une droite joignant la cheville et le genou fixe relatif à l'horizontale). La figure 7 montre un exemple d'une telle cinématique. Les chevilles 21 évoluent sur une ligne horizontale H2 lors de la verticalisation du fauteuil (la verticalisation étant observée en regardant le patient stylisé de la gauche vers la droite sur la figure), et lors du passage de la position assis-debout à la position assis. Les genoux 23 évoluent sur une ligne horizontale H1 lors de la verticalisation du fauteuil, et lors du passage de la position assis-debout à la position assis. Le bas de jambe 19 reste à une inclinaison constante durant la verticalisation. La cinématique de la figure 6 est un exemple de cinématique qui permet de garder les chevilles 21 et les genoux 23 sur des lignes horizontales parallèles.

Selon un mode de réalisation et tel qu'illustré à la **figure 8****,** que le mouvement du repose-pied 16 soit libre ou contrôlé suivant l'axe horizontal H, le repose-pied 16 est libre de pivoter autour d'un **axe transverse T** à l'axe horizontal H et à un axe vertical V (angle αd). L'axe transverse T correspond à l'axe de rotation de l'articulation des genoux 23 et des chevilles 21 de l'utilisateur 20. Ce mode de réalisation permet d'imaginer autoriser un déplacement du repose-pied 16 lorsque l'utilisateur 20 est assis, indépendamment du mouvement de levée de l'assise 12. Si on considère le mouvement de levée de l'assise 12, la combinaison de cette disposition du repose-pied 16 (pivot) lors de son déplacement horizontal permet d'améliorer le confort utilisateur 20, le repose-pied 16 se plaçant automatiquement à l'angle αd optimal en fonction de la charge de l'utilisateur appliquée sur celui-ci.

Selon un mode de réalisation que le mouvement du repose-pied 16 soit libre ou contrôlé suivant l'axe horizontal H, l'assise 12 reste fixe dans un plan horizontal lors de son mouvement de verticalisation.

Selon un autre mode de réalisation et tel qu'illustré à la **figure 9****,** que le mouvement du repose-pied 16 soit libre ou contrôlé suivant l'axe horizontal H, l'assise 12 peut pivoter suivant l'axe transverse T à l'axe horizontal H et à un axe vertical V (angle αb). Cet axe transverse T correspond à l'articulation des hanches 27 de l'utilisateur 20. Le pivot de l'assise 12 suivant l'axe transverse T peut être libre ou contrôlé. Si on considère le mouvement de levée de l'assise 12, la combinaison de pivot de l'assise 12 avec sa levée permet d'améliorer le confort utilisateur, l'assise 12 se plaçant automatiquement à l'angle optimal en fonction de la charge de l'utilisateur 20 appliquée sur celui-ci.

Dans les modes de réalisation présentés ci-dessus, le dossier 14 peut être fixement relié à l'assise 12. Dans ce cas, le dossier 14 se déplace suivant une ligne parallèle à la ligne de course Co, tout en restant dans un plan vertical.

La cinématique développée dans les modes de réalisation présentés, permet une évolution du centre de gravité de l'utilisateur 20 pendant la levée sur une ligne parfaitement verticale. Dans le cas d'une base gyropodique pour le fauteuil 10, ceci permet de s'assurer que le mouvement n'aura aucune influence sur la stabilité de la base.

Les angles présentés dans cette demande doivent être considérés avec leur marge de tolérance telle qu'usuelle dans le domaine technique de l'invention.

## Revendications

1. **Fauteuil verticalisateur (10)** pour un **utilisateur (20)** préférentiellement en situation de handicap, le fauteuil comprenant :
- une **assise (12),** un **dossier (14),** un **repose-pied (16);** et
- un **mécanisme de mise en mouvement de l'assise (15)** adapté à bouger l'assise entre une première position correspondant à une position «assis» et une deuxième position correspondant à une position «assis-debout», **caractérisé en ce que** le repose-pied est mobile selon un **axe horizontal H** tout en étant mécaniquement indépendant du mouvement de l'assise, et une cinématique coordonnée de l'assise et du repose pied étant telle que le centre de gravité de l'utilisateur se déplace sur une ligne suivant un **axe vertical V.**

2. Fauteuil suivant la revendication précédente, dans lequel dans la première position un **angle *αc*t** entre la **colonne vertébrale (25)** de l'utilisateur en position rectiligne **et** une **ligne Lp** joignant **l'articulation des hanches (27)** à **l'articulation des genoux (23)** de l'utilisateur est compris entre 85 et 100 degrés, dans la deuxième position l' angle ***αc*t** est compris entre 130 et 140 degrés.

3. Fauteuil suivant la revendication précédente, dans lequel le mécanisme de mise en mouvement de l'assise est adapté à déplacer l'assise selon une selon une **ligne de course Co** rectiligne ayant un **angle** *α*ₗ fixe par rapport à l'axe vertical V, l'angle *α*ₗ étant compris préférentiellement entre 8 et 3 degrés, et plus préférentiellement 5 degrés.

4. Fauteuil suivant l'une des revendications 2 ou 3, comprenant de plus un **mécanisme (15) de mise en mouvement du repose-pied** pour déplacer le repose-pied suivant l'axe horizontal.

5. Fauteuil suivant la revendication précédente, dans lequel le mécanisme de mise en mouvement du repose-pied est adapté à déplacer le repose-pied suivant une cinématique dépendante d'une position de l'assise.

6. Fauteuil suivant la revendication précédente, dans lequel la cinématique est de forme parabolique.

7. Fauteuil suivant la revendication précédente, dans lequel le mécanisme de mise en mouvement du repose-pied est adapté à déplacer le repose-pied suivant la cinématique suivante : $d = {L}_{c} \times cos \left({α}_{ci}\right) - \sqrt{{{L}_{c}}^{2} - {\left(\sqrt{{c}^{2} - {\left(c\times sin\left({α}_{l}\right)\right)}^{2}}+\left({L}_{c}\times cos\left({α}_{ci}\right)-c\times sin\left({α}_{l}\right)\right)\times tan\left({α}_{ci}\right)\right)}^{2}} - c \times sin \left({α}_{l}\right)$ où ***d* est une distance du repose-pied (16)** suivant l'axe horizontal H entre une position du repose-pied lorsque l'assise est dans la première position et une position du repose-pied à un instant t lorsque l'assise est entre la première position et la deuxième position, ***Lc* la longueur des cuisses (24)** de l'utilisateur, ***α*l l'angle de la ligne de course Co** de l'assise par rapport à l'axe vertical V, ***α*ci est un angle initial des cuisses** de l'utilisateur par rapport à l'axe horizontal H, et **c** est la **distance le long de la ligne de course Co** entre une position de l'articulation de la hanche dans la première position de l'assise et une position de l'articulation de la hanche à l'instant t entre la première position et la deuxième position de l'assise.

8. Fauteuil suivant l'une des revendications précédentes, dans lequel lorsque l'assise passe de la première à la deuxième position, le repose-pied a une orientation fixe et identique à tout instant, et l'orientation fixe du repose-pied est préférentiellement à **un angle *α*rp** de 10 degrés par rapport à l'axe horizontal.

9. Fauteuil suivant l'une des revendications 1 à 7, dans lequel le repose-pied et/ou l'assise est libre de pivoter autour d'un **axe transverse T** à l'axe horizontal et à l'axe vertical V.

10. Fauteuil suivant la revendication précédente, dans lequel la cinématique coordonnée de l'assise et du repose pied est adaptée à déplacer les chevilles et les genoux de l'utilisateur selon des lignes horizontales.

11. Fauteuil suivant l'une des revendications précédentes, dans lequel la cinématique coordonnée de l'assise et du repose pied est adaptée à maintenir un **bas de jambe (19)** de l'utilisateur à un angle αbdj fixe avec l'axe horizontal H.

12. Fauteuil suivant l'une des revendications précédentes, dans lequel le repose-pied est monté sur au moins un **rail (17),** et en l'absence de l'utilisateur, le repose-pied est libre de déplacement suivant l'axe horizontal de telle sorte que lorsque l'utilisateur est assis dans le fauteuil avec les pieds dans le repose-pied et que l'assise est mise en mouvement par le mécanisme de mise en mouvement de l'assise, le mouvement du repose-pied suivant l'axe horizontal est passivement transmis par le corps de l'utilisateur.

13. Fauteuil suivant l'une des revendications précédentes, dans lequel lorsque l'assise est mise en mouvement par le mécanisme de mise en mouvement de l'assise, l'assise reste fixe dans un plan horizontal.

14. Fauteuil suivant l'une des revendications précédentes, dans lequel le dossier est fixe par rapport à l'assise.

15. Fauteuil suivant l'une des revendications précédentes, dans lequel le fauteuil est un gyropode.
